# EUROPÄISCHE PATENTSCHRIFT

(11) **EP 3 379 045 B1**
(45) Veröffentlichungstag und Bekanntmachung des Hinweises auf die Patenterteilung: **10.05.2023**
(21) Anmeldenummer: 18000200.8
(22) Anmeldetag: 01.03.2018
(51) Int. Cl.: F01M 11/00, F01M 5/02, H02N 2/02

(54) **VORRICHTUNG ZUR OPTIMIERUNG DES SCHMIERÖLSEITIGEN AUFHEIZVERHALTENS EINER VERBRENNUNGSKRAFTMASCHINE SOWIE VERFAHREN ZUM BETREIBEN EINER BRENNKRAFTMASCHINE**
DEVICE FOR OPTIMISING THE LUBRICATING OIL SIDE HEATING BEHAVIOUR OF A COMBUSTION ENGINE AND METHOD FOR OPERATING A COMBUSTION ENGINE
DISPOSITIF D'OPTIMISATION DE COMPORTEMENT DE CHAUFFAGE COTÉ D'HUILE LUBRIFIANTE D'UN MOTEUR À COMBUSTION INTERNE AINSI QUE PROCÉDÉ DE FONCTIONNEMENT D'UN MOTEUR À COMBUSTION INTERNE

(30) Priorität: 24.03.2017 DE 102017002840
(43) Veröffentlichungstag der Anmeldung: 26.09.2018
(73) Patentinhaber: DEUTZ Aktiengesellschaft, 51149 Köln (DE)
(72) Erfinder: Joisten-Pieritz, Joachim, 53925 Kall (DE); Kopiniok, Martin, 50169 Kerpen (DE)

(56) Entgegenhaltungen:
- EP-A1- 1 806 483
- DE-A1- 3 235 292
- DE-A1- 10 245 357
- DE-T5-112013 005 540

## Beschreibung

Die Erfindung betrifft eine Ölwanne für eine Brennkraftmaschine mit einer Hauptölwanne und wenigstens einem Zusatzölbehälter, wobei der Zusatzölbehälter wenigstens ein Ventilsystem aufweist, das mit der Hauptölwanne kommuniziert, wobei das Ventilsystem wenigstens einen Aktuator aufweist, der das Ventilsystem in Abhängigkeit der Öltemperatur derart bewegt, dass bei Erreichen einer Betriebstemperatur der Zusatzölbehälter mit der Hauptölwanne verbunden ist.

Eine solche Ölwanne ist zum Beispiel aus der DE 10245357 A1 bekannt.

Bisher wird der Schmierölbedarf einer Verbrennungskraftmaschine aus einem Ölsumpf, der sich zumeist in einer Ölwanne befindet, gedeckt. Dieser Ölsumpf umfasst das gesamte Ölvolumen, das zur Ölversorgung der Verbrennungskraftmaschine vorhanden ist.

Aus der WO 2008142078 A2 ist ein Verfahren und eine Vorrichtung für ein Ölkreislaufmanagement in einer Verbrennungskraftmaschine bekannt.

Weiter ist aus der DE 1034401 A1 ein Verfahren zum Temperieren eines Verbrennungsmotors und Kühlsystem für einen Verbrennungsmotor bekannt.

Die EP 1878884 B1 zeigt eine Ölauffangvorrichtung für eine Brennkraftmaschine.

In der EP 717175 wird eine Anordnung zum Fördern und Kühlen des Schmieröls von Verbrennungsmotoren offenbart.

In der US 8136488 B2 ist ein Kühlsystem eines Fahrzeugs dargestellt.

Weiter offenbart die EP 2154341 B1 eine Ölwanne für eine Brennkraftmaschine.

EP 1 806 483 B1 beschreibt eine Ölpfanne, die eine erste Kammer, die zu einem durch Öl geschmiertes Objekt hin offen ist, und eine zweite Kammer, die benachbart zur ersten Kammer ist, aufweist. Zwischen den Kammern ist eine Trennwand vorgesehen. In der Trennwand ist eine Kommunikationsöffnung angeordnet, die durch ein Deckelelement verschließbar ist.

Eine große Ölwanne mit einem großen Ölvolumen, insbesondere eine massive Gussölwanne, verhindert ein schnelles Aufheizen des Ölkreislaufes.

Dies ist jedoch zur Reibleistungsminimierung und zur Senkung der Emissionen des Motors in der Warmlaufphase notwendig.

Aufgabe der vorliegenden Erfindung ist es, eine Vorrichtung zu entwickeln, die ein schnelleres Aufheizen des Schmierölkreislaufes in der Warmlaufphase des Motors ermöglicht.

Die Aufgabe wird durch eine Ölwanne mit den Merkmalen des Anspruchs 1 gelöst. Ausführungsbeispiele ergeben sich aus den abhängigen Ansprüchen.

Die neue Lösung besteht aus einer Vorrichtung in der Ölwanne, die es ermöglicht, den Schmierölkreislauf in der Warmlaufphase zu zentralisieren, so dass sich nur eine kleine Ölmenge im Umlauf befindet, die schnell erwärmt werden kann und von der kalten Ölmenge in der Ölwanne und deren negativer Wärmekapazität thermisch getrennt ist. Sobald die optimale Betriebstemperatur in diesem kleinen Kreislauf überschritten ist, wird automatisch durch ein Ventilsystem das umgebende, kalte Schmieröl, welches sich in der umgebenden Ölwanne befindet, in den Ölkreislauf eingebunden.

Hierbei ist von Vorteil, dass ein deutlich schnelleres, ölseitiges Aufwärmen des Motors möglich ist. Eine deutliche Reibleistungsreduzierung und somit eine signifikante Kraftstoffeinsparung in der Warmlaufphase des Motors erfolgt.

Kolben und Zylinderrohre werden schneller mit warmem Öl beaufschlagt, die motorische Verbrennung kann schneller den Auslegungspunkt erreichen und somit geringere Emissionen in der Kaltlaufphase erzeugen. Die Erwärmung des Schmierölkreislaufs kann vom Wasserkreislauf entkoppelt werden, was zu einer weiteren Reibleistungsreduzierung bei einer Umgehung des Ölkühlers in der Warmlaufphase des Motors führt. Ein schnelleres Aufheizen des Motors führt zu einer deutlichen Verschleißreduzierung in der Warmlaufphase des Motors.

Weitere erfindungsgemäße Vorteile sind den Unteransprüchen zu entnehmen.

Weitere Merkmale und Vorteile der Erfindung ergeben sich aus der nachfolgenden Beschreibung des Ausführungsbeispiels.

Figur 1 zeigt eine Ölwanne mit Zusatzbehälter.

In Figur 1 wird die Ölwanne 1 mit einem zentralen, mit geringem Volumen ausgelegten Zusatzölbehälter 2 ausgerüstet, der zur Versorgung der motorseitigen Schmierölpumpe mit einem Ansaugstutzen 3 ausgerüstet ist und der über ein Ventilsystem 4, 5 mit der ihn umgebenden Hauptölwanne in Abhängigkeit von der vorliegenden Schmieröltemperatur durch einen Aktuator 6 gekoppelt oder entkoppelt werden kann. Dieser Zusatzbehälter 2 kann zusätzlich zur umgebenden Ölwanne noch thermisch isoliert ausgeführt sein, damit der Aufheizvorgang schneller realisiert wird. Der Zusatzölbehälter wird bei kaltem Motor mit angewärmtem, aus dem Kurbelgehäuse abtropfendem Öl über das Ölauffangblech 8 gefüllt. Bei Erreichen der Betriebstemperatur wird durch den Aktuator 6 der Zusatzölbehälter 2 mit dem Restvolumen der Hauptölwanne 1 durch das Ventil 5 verbunden. Gleichzeitig wird durch das Ventil 4 das Ölauffangblech vom Zusatzölbehälter 2 entkoppelt, so dass sich das aus dem Kurbelgehäuseraum abtropfende warme Schmieröl in die Hauptölwanne 1 ergießt. Der Aktuator 6 kann elektromechanisch, elektrohydraulisch, elektromagnetisch, hydraulisch, pneumatisch, mechanisch oder thermisch über eine Wachspatrone oder Formgedächtnisfeder bzw. eine Bimetallfeder angesteuert werden.

(Die Ansteuerung des Aktuators kann sowohl mit einem Steuergerät erfolgen, als auch selbstregelnd (z. B.: Formgedächtnisfeder) sein.) Das Ventil des Ventilsystems 4 ist für die Funktion der Apparatur nicht zwangsläufig notwendig, wenn die Kühlwirkung bei Heißbetrieb, die durch eine Isolation des Zusatzölbehälters 2 eingeschränkt ist, ausreichend ist.

Für den Fall der Erstbefüllung des Motors mit Schmieröl, oder bei einem Ölwechsel, wird die Befüllung des Zusatzölbehälters 2 durch ein selbsttätig wirkendes Füllstandsventil 7 sichergestellt, welches den Zusatzölbehälter 2 im gefüllten Zustand von der Hauptölwanne 1 entkoppelt. Außerdem kann dieses Füllstandsventil 7 als Sicherheitsventil fungieren, falls es zu einer Fehlfunktion des Aktuators 6 oder der Ventile des Ventilsystems 4, 5 kommt, so dass ein Motorschaden aufgrund eine Fehlfunktion sicher ausgeschlossen werden kann.

### Bezugszeichenliste

- 1: Ölwanne / Hauptölwanne
- 2: Zusatzölbehälter
- 3: Ansaugstutzen
- 4: Ventilsystem
- 5: Ventilsystem
- 6: Aktuator
- 7: Füllstandsventil
- 8: Ölauffangblech

## Patentansprüche

1. Ölwanne für eine Brennkraftmaschine mit einer Hauptölwanne und wenigstens einem Zusatzölbehälter (2),
wobei der Zusatzölbehälter (2) wenigstens ein Ventilsystem (4, 5) aufweist, das mit der Hauptölwanne (1) kommuniziert,
wobei das Ventilsystem (4, 5) wenigstens einen Aktuator (6) aufweist, der das Ventilsystem (4, 5) in Abhängigkeit der Öltemperatur derart bewegt, dass bei Erreichen einer Betriebstemperatur der Zusatzölbehälter (2) mit der Hauptölwanne (1) verbunden ist,
**dadurch gekennzeichnet, dass** oberhalb des Zusatzölbehälters (2) wenigstens ein Ölauffangblech (8) angeordnet ist und dass der Aktuator (6) das Ventilsystem (4, 5) in Abhängigkeit der Öltemperatur ferner derart bewegt, dass bei Erreichen der Betriebstemperatur das Ölauffangblech (8) vom Zusatzölbehälter (2) entkoppelt ist.

2. Ölwanne für eine Brennkraftmaschine nach Anspruch 1,
**dadurch gekennzeichnet, dass** der Zusatzölbehälter (2) im Wesentlichen in der Ölwanne (1) angeordnet ist.

3. Ölwanne für eine Brennkraftmaschine nach einem oder mehreren der vorgenannten Ansprüche,
**dadurch gekennzeichnet, dass** der Zusatzbehälter (2) zur umgebenden Ölwanne thermisch isoliert ausgebildet ist.

4. Ölwanne für eine Brennkraftmaschine nach einem oder mehreren der vorgenannten Ansprüche,
**dadurch gekennzeichnet, dass** der Zusatzölbehälter (2) wenigstens einen zur Versorgung der Schmierölpumpe dienenden Ansaugstutzen (3) aufweist.

5. Ölwanne für eine Brennkraftmaschine nach einem oder mehreren der vorgenannten Ansprüche,
**dadurch gekennzeichnet, dass** der Zusatzölbehälter (2) wenigstens ein mit der Ölwanne (1) kommunizierendes Füllstandsventil (7) aufweist.

6. Ölwanne für eine Brennkraftmaschine nach einem oder mehreren der vorgenannten Ansprüche, **dadurch gekennzeichnet, dass** der Aktuator (6) elektromechanisch, elektrohydraulisch, elektromagnetisch, hydraulisch, pneumatisch, mechanisch oder thermisch über beispielsweise eine Wachspatrone oder eine Formgedächtnisfeder oder eine Bimetallfeder angesteuert wird.

## Claims

1. Sump for an internal combustion engine, having a main sump and at least one additional oil container (2), wherein the additional oil container (2) has at least one valve system (4, 5) which communicates with the main sump (1),
wherein the valve system (4, 5) has at least one actuator (6), which moves the valve system (4, 5) as a function of the oil temperature in such a way that when an operating temperature is reached, the additional oil container (2) is connected to the main sump (1),
**characterized in that** at least one oil collecting plate (8) is arranged above the additional oil container (2), and **in that** the actuator (6) further moves the valve system (4, 5) as a function of the oil temperature in such a way that when the operating temperature is reached, the oil collecting plate (8) is uncoupled from the additional oil container (2).

2. Sump for an internal combustion engine according to Claim 1,
**characterized in that** the additional oil container (2) is arranged substantially in the sump (1).

3. Sump for an internal combustion engine according to one or more of the preceding claims,
**characterized in that** the additional container (2) is thermally insulated with respect to the surrounding sump.

4. Sump for an internal combustion engine according to one or more of the preceding claims,
**characterized in that** the additional oil container (2) has at least one intake connector (3) used to supply the lubricating oil pump.

5. Sump for an internal combustion engine according to one or more of the preceding claims,
**characterized in that** the additional oil container (2) has at least one filling level valve (7) communicating with the sump (1).

6. Sump for an internal combustion engine according to one or more of the preceding claims, **characterized in that** the actuator (6) is actuated electromechanically, electrohydraulically, electromagnetically, hydraulically, pneumatically, mechanically or thermally via, for example, a wax cartridge or a shape-memory spring or a bimetal spring.

## Revendications

1. Carter d'huile pour un moteur à combustion interne comprenant un carter d'huile principal et au moins un réservoir d'huile supplémentaire (2),
le réservoir d'huile supplémentaire (2) comprenant au moins un système de soupape (4, 5) qui communique avec le carter d'huile principal (1),
le système de soupape (4, 5) présentant au moins un actionneur (6) qui déplace le système de soupape (4, 5) en fonction de la température de l'huile de telle sorte que, lorsqu'une température de service est atteinte, le réservoir d'huile supplémentaire (2) est relié au carter d'huile principal (1),
**caractérisé en ce qu'**au moins une plaque (8) de collecte d'huile est agencée au-dessus du réservoir d'huile supplémentaire (2) et **en ce que** l'actionneur (6) déplace en outre le système de soupape (4, 5) en fonction de la température de l'huile de telle sorte que, lorsque la température de fonctionnement est atteinte, la plaque (8) de collecte d'huile est découplée du réservoir d'huile supplémentaire (2).

2. Carter d'huile pour un moteur à combustion interne selon la revendication 1,
**caractérisé en ce que** le réservoir d'huile supplémentaire (2) est, pour l'essentiel, agencé dans le carter d'huile (1) .

3. Carter d'huile pour un moteur à combustion interne selon une ou plusieurs des revendications précédentes, **caractérisé en ce que** le réservoir supplémentaire (2) est réalisé de manière à être isolé thermiquement par rapport au carter d'huile environnant.

4. Carter d'huile pour un moteur à combustion interne selon une ou plusieurs des revendications précédentes, **caractérisé en ce que** le réservoir d'huile supplémentaire (2) présente au moins une tubulure d'aspiration (3) servant à alimenter la pompe à huile de lubrification.

5. Carter d'huile pour un moteur à combustion interne selon une ou plusieurs des revendications précédentes, **caractérisé en ce que** le réservoir d'huile supplémentaire (2) présente au moins une soupape de niveau (7) communiquant avec le carter d'huile (1).

6. Carter d'huile pour un moteur à combustion interne selon une ou plusieurs des revendications précédentes, **caractérisé en ce que** l'actionneur (6) est commandé de manière électromécanique, électrohydraulique, électromagnétique, hydraulique, pneumatique, mécanique ou thermique, par exemple via une cartouche de cire ou un ressort à mémoire de forme ou un ressort bimétallique.
